# EUROPÄISCHE PATENTSCHRIFT

(11) **EP 1 785 197 B1**
(45) Veröffentlichungstag und Bekanntmachung des Hinweises auf die Patenterteilung: **23.01.2013**
(21) Anmeldenummer: 06019850.4
(22) Anmeldetag: 22.09.2006
(51) Int. Cl.: B05D 5/08, B05D 7/00, B29C 37/00, B43K 5/00, B43K 23/008

(54) **Verfahren zur Herstellung eines Schreibgerätes mit einer erhabene Strukturen aufweisenden Griffzone**
Method for producing a writing implement with gripping area comprising raised structures
Procédé de fabrication d'un instrument d'écriture avec zone de prise comprenant des structures en relief

(30) Priorität: 11.11.2005 DE 202005017780 U
(43) Veröffentlichungstag der Anmeldung: 16.05.2007
(73) Patentinhaber: Faber-Castell AG, 90546 Stein (DE)
(72) Erfinder: Knäble, Thomas, Dr., 90455 Nürnberg (DE); Lugert, Gerhard, Dr., 90431 Nürnberg (DE)
(74) Vertreter: Mörtel & Höfner

(56) Entgegenhaltungen:
- EP-A- 1 700 713
- WO-A-99/48702
- GB-A- 1 442 823
- JP-A- 9 039 467
- US-A- 6 056 462
- US-A- 6 158 910
- US-A1- 2002 098 029
- US-A1- 2004 190 973
- US-A1- 2006 147 245

## Beschreibung

Die Erfindung betrifft Verfahren zur Herstellung eines ein Schreibgerätes mit einer Griffzöne, auf welcher zur Verbesserung der Griffigkeit und zur Verbesserung der Handhabung erhabene Strukturen vorhanden sind. Derartige Strukturen bestehen in der Regel aus einem rutschfestem, ggf. auch schweißsaugenden Material, meist auf Kunststoffbasis. Darüber hinaus werden an das Material der erhabenen Strukturen weitere Anforderungen etwa hinsichtlich ihres optischen Erscheinungsbildes, ihrer Haltbarkeit und ihrer toxikologischen Unbedenklichkeit gestellt. Darüber hinaus muss das Material der erhabenen Strukturen noch so geschaffen sein, dass es an der Oberfläche des Gegenstandes fest haftet. Die Oberflächen von Schreibgeräten sind sehr unterschiedlich gestaltet, bestehen beispielsweise aus Naturholz, aus lackiertem Holz, aus Metall oder diversen Kunststoffen. Es ist daher oft schwierig, ein Material für erhabene Strukturen auszuwählen, das sämtliche Eigenschaften in befriedigender Weise in sich vereint. Probleme bereitet oft auch das Aufbringen der erhabenen Strukturen, insbesondere dann, wenn es sich um unregelmäßig geformte Gegenstände handelt.

Verfahren zur Herstellung eines Schreibgerätes mit einer erhabene Strukturen aufweisenden Griffzone sind bekannt. Das Dokument US20020098029 offenbart ein Verfahren, bei dem zur Bildung erhabener Strukturen ein sich verfestigendes Kunststoffmaterial auf die Oberfläche eines Schreibgerätes aufgebracht wird. Das Dokument GB1442823 offenbart ein Verfahren, bei dem ein expandierbare Partikel enthaltender Kunststofffilm aufgebracht wird, wobei die Partikel durch Hitze expandiert werden und dabei erhabene Strukturen bilden.

Aufgabe der Erfindung ist es ein Verfahren zur Herstellung eines Schreibgerätes mit einer erhabene Strukturen enthaltenden Griffzone mit einer alternativen Ausgestaltung vorzuschlagen, wobei insbesondere die Haftung der erhabenen Strukturen an der Oberfläche sowie deren Aufbringung verbessert werden soll.

Diese Aufgabe wird durch ein Verfahren gemäß Anspruch 1 gelöst mit den im Anspruch 1 definierten Merkmalen. Da die haptischen Eigenschaften der Griffzone im Wesentlichen durch die erhabenen Strukturen definiert werden, kann das Material der Folie in erster Linie so gewählt werden, dass das Material der erhabenen Strukturen gut daran haftet. Hinsichtlich der Haftfähigkeit der Folie an der Oberfläche des Schreibgerätes sind die Probleme wesentlich geringer als bei den erhabenen Strukturen selbst. Dies liegt daran, dass die Folie großflächig mit dem Griffbereich des Schreibgerätes verbunden ist, so dass, bezogen auf eine Flächeneinheit der Folie, eine geringere Haltekraft erforderlich ist, als etwa bei einer noppenförmigen Struktur. Hinzu kommt, dass eine Vielzahl von Klebstoffen, beispielsweise Adhessivklebstoffe erhältlich sind, die für nahezu beliebige Materialkombinationen geeignet sind. Es spielt daher kaum eine Rolle, ob das Schreibgerät aus Holz, aus Kunststoff oder aus Metall besteht. Bei erhabenen Strukturen kommt die Anwendung einer Klebetechnik schon aus verfahrenstechnischen Gründen kaum in Frage.

Bei einem weiteren bevorzugten Ausführungsbeispiel ist die Folie nicht angeklebt, sondern es handelt sich um eine Schrumpffolie. Eine solche lässt sich insbesondere bei zylinderförmigen Schreibgeräten, wie Stiften u. dgl. verwenden. In diesen Fällen wird eine schlauchförmige Schrumpffolie über die Griffzone geschoben und durch Temperatureinwirkung geschrumpft, so dass sie danach fest am Außenumfang des Schreibgerätes bzw. der Griffzone anliegt.

Bei dem erfindungsgemäß Verfahren werden die erhabenen Strukturen einstückig mit der Folie ausgebildet. Eine derartige Folie kann etwa dadurch gebildet werden, dass auf einen eine Griffzone entsprechenden Bereich der Folie ggf. unter Temperatureinwirkung ein Prägestempel aufgedrückt wird, in dessen Stempelfläche zu den erhabenen Strukturen komplementäre Aushöhlungen vorhanden sind. In diese wird dann Folienmaterial durch den Prägevorgang hineingedrückt. Denkbar ist aber auch, dass eine erhabene Struktur bzw. vorgewölbte Folienbereiche mit Hilfe einer von der Rückseite einer Folie her vorgenommenen Prägung erzeugt werden. Die Rückseite ist dabei die an der Oberfläche einer Griffzone zu fixierende Seite der Folie.

Die Erfindung wird nun unter Bezugnahme auf die beigefügten Zeichnungen näher erläutert. Es zeigen:
- Fig. 1: exemplarisch für einen Gegenstand einen holzummantelten Stift in perspektivischer Darstellung, bei dem eine Griffzone mit Hilfe einer Schrumpffolie erzeugt wird,
- Fig. 2: einen Stift in einer Fig. 1 entsprechenden Darstellung, bei der die Griffzone auf eine alternative Art und Weise hergestellt wird,
- Fig. 3: einen Ausschnitt einer Folie mit einer sich darauf befindlichen erhabenen Struktur,
- Fig. 4: einen Ausschnitt einer Folie mit einstückig ausgebildeten erhabenen Strukturen.

Exemplarisch für ein Schreibgerät zeigt Fig. 1 einen Stift mit einer Holzummantelung 1, die eine Mine 2 umfasst. Auf der beispielsweise mit einem Lacküberzug versehenen Umfangsfläche der Holzummantelung 1 ist eine Griffzone 3 mit erhabenen Strukturen in Form von sich in Stiftlängsrichtung erstreckenden Rippen 4 vorgesehen. Die Rippen 4 sind nicht direkt auf der Stiftoberfläche sondern auf einer Schrumpffolie 5 vorhanden, welche in einem Vorfertigungszustand die spätere Griffzone, wie in Fig. 1 gezeigt, lose umfasst. Bei Erwärmung zieht sich die Folie zusammen und haftet danach fest an der Stiftoberfläche. Eine Schrumpffolie ist eine kaltgereckte thermoplastische Kunststofffolie, beispielsweise auf der Basis von PETP, PE oder PVC.

Eine weitere Möglichkeit, eine Griffzone 3 zu erzeugen ist in Fig. 2 angedeutet. Hier wird ein Zuschnitt 6a einer Folie 6 um einen die spätere Griffzone 3 bildenden Bereich der Stiftoberfläche gewickelt und beispielsweise durch eine Verklebung daran fixiert. Bei einer derartigen Vorgehensweise werden die erhabenen Strukturen - im vorliegenden Fall sind es Noppen 7 - nicht am Gegenstand selbst, sondern hergestellt, bevor die Folie 6 aufgebracht wird. Das Aufbringen erhabener Strukturen auf planebenen Folien 6 lässt sich nämlich wesentlich einfacher verwirklichen als das Aufbringen auf Gegenständen mit oft kompliziert gekrümmten Griffzonen. Durch Prägung der Folie lassen sich in kürzester Zeit und auf einfache Weise große Folienflächen mit erhabenen Strukturen versehen wie in Anspruch definiert. Als Folien kommen beispielsweise solche aus PE, PVC, PA, PC und dgl. in Frage.

Zur Fixierung einer Folie 6 der genannten Art an der Oberfläche eines Gegenstandes kommt vorzugsweise ein Verkleben in Frage. Die Folie ist dazu auf ihrer Rückseite 8 mit einer Klebstoffschicht 9 versehen.

Fig. 4 zeigt eine Folie 6, bei der erhabene Strukturen beispielsweise in Form von Noppen 7 dadurch gebildet sind, dass von der Rückseite 8 der Folie 6 her ein Prägewerkzeug (nicht dargestellt) in Pfeilrichtung 12 ggf. unter Gegenhaltung einer Matrize mit komplementären Aushöhlungen eingedrückt wird. Zweckmäßigerweise wird hier ein Folienmaterial aus thermoplastischen Kunststoff verwendet und der Prägevorgang bei einer erhöhten Temperatur vorgenommen.

## Patentansprüche

1. Verfahren zur Herstellung eines Schreibgerätes mit einer erhabene Strukturen aufweisenden Griffzone (3), bei dem in einer Folie (6) erhabene Strukturen einstückig mit des Folie ausgebildet werden, die in Form vorgewölbter Folienbereiche durch eine Prägung gebildet werden, und diese Folie mit den erhabenen Strukturen in Bereich des Griffzone an der Oberfläche des Schreibgeräts fixiert wird.

2. Verfahren nach Anspruch 1,
**dadurch gekennzeichnet,**
**dass** die vorgewölbten Folienbereiche durch ein von der an der Oberfläche des Schreibgeräts zu fixierenden Rückseite der Folie her vorgenommene Prägung erzeugt werden.

3. Verfahren nach Anspruch 1,
**dadurch gekennzeichnet,**
**dass** auf einen einer Griffzone entsprechenden Bereich der Folie ein Prägestempel aufgedrückt wird, in dessen Stempelfläche zu den erhabenen Strukturen komplementäre Aushöhlungen vorhanden sind.

4. Verfahren nach einem der vorhergehenden Ansprüche,
**dadurch gekennzeichnet,**
**dass** die Folie (6) auf die Oberfläche des Schreibgerätes aufgeklebt wird.

5. Verfahren nach einem der Ansprüche 1 bis 3,
**dadurch gekennzeichnet,**
**dass** es sich bei der Folie um eine Schrumpffolie handelt, die auf das Schreibgerät aufgeschrumpft wird.

## Claims

1. Method for producing a writing implement with a gripping area (3) having raised structures, wherein, in a film (6), raised structures are designed integrally with the film, which are formed in the shape of pre-bulged film regions by a stamp, said film being affixed to the surface of the writing implement with the raised structures in the region of the gripping area.

2. Method according to claim 1,
**characterised in that**,
the pre-bulged film regions are produced by stamping a rear side of the film to be affixed onto the surface of the writing implement.

3. Method according to claim 1,
**characterised in that**,
a stamping die is pressed onto a region of the film corresponding to a gripping area, in the stamping surface of which recesses complementary to the elevated structures are present.

4. Method according to one of the preceding claims,
**characterised in that**,
the film (6) is fixed onto the surface of the writing implement.

5. Method according to one of claims 1 to 3,
**characterised in that**,
the film is a shrinking film, which is shrunk onto the writing implement.

## Revendications

1. Procédé de fabrication d'un instrument d'écriture ayant une zone (3) de préhension comportant des structures en relief, dans lequel on forme par un estampage dans une feuille (6) des structures en relief d'une pièce avec la feuille, qui sont sous la forme de parties de la feuille précourbées et on immobilise cette feuille, ayant les structures en relief dans la partie de la zone de préhension, à la surface de l'instrument d'écriture.

2. Procédé suivant la revendication 1,
**caractérisé**
**en ce que** l'on produit les parties de feuille précourbées par un estampage effectué à partir du recto de la feuille à immobiliser sur la surface de l'instrument d'écriture.

3. Procédé suivant la revendication 1,
**caractérisé**
**en ce que** l'on applique, sur une partie de la feuille qui correspond à la zone de préhension, un tampon d'estampage, dans la surface duquel sont présents des évidements complémentaires des structures en relief.

4. Procédé suivant l'une des revendications précédentes,
**caractérisé**
**en ce que** l'on colle la feuille (6) à la surface de l'instrument d'écriture.

5. Procédé suivant l'une des revendications 1 à 3,
**caractérisé**
**en ce que** l'on rétracte la feuille en soi rétractable sur l'instrument.
